# EUROPÄISCHE PATENTSCHRIFT

(11) **EP 3 665 346 B1**
(45) Veröffentlichungstag und Bekanntmachung des Hinweises auf die Patenterteilung: **16.03.2022**
(21) Anmeldenummer: 18745939.1
(22) Anmeldetag: 26.07.2018
(51) Int. Cl.: E05B 47/06

(54) **KUPPLUNGSSYSTEM FÜR EIN ELEKTROMECHANISCHES SCHLOSS**
COUPLING SYSTEM FOR AN ELECTROMECHANICAL LOCK
SYSTÈME D'ACCOUPLEMENT POUR UNE SERRURE ÉLECTROMÉCANIQUE

(30) Priorität: 08.08.2017 AT 506582017
(43) Veröffentlichungstag der Anmeldung: 17.06.2020
(73) Patentinhaber: EVVA Sicherheitstechnologie GmbH, 1120 Wien (AT)
(72) Erfinder: NEUMAYER, Harald, 1220 Wien (AT); CHAVERT, Alfonso Bartolomé, 1120 Wien (AT)
(74) Vertreter: Puchberger & Partner Patentanwälte
(86) Internationale Anmeldenummer: PCT/EP2018/070251
(87) Internationale Veröffentlichungsnummer: WO 2019/030003

(56) Entgegenhaltungen:
- EP-A1- 2 860 331
- WO-A1-2009/078800
- WO-A1-2011/119097
- WO-A1-2015/140180
- US-A1- 2014 109 633
- US-A1- 2014 165 677

## Beschreibung

Die Erfindung betrifft ein Kupplungssystem für ein elektromechanisches Schloss sowie ein elektromechanisches Schloss mit einem derartigen Kupplungssystem.

Aus dem Stand der Technik sind Kupplungssysteme für elektromechanische Schlösser bekannt. Derartige Kupplungssysteme werden meist auf elektronischem Weg angesteuert und betätigen eine elektromechanische Kupplungsvorrichtung, um ein Schloss freizugeben oder zu blockieren. Zu diesem Zweck empfängt eine Steuerelektronik ein Signal, beispielsweise über eine RFID-Karte, welches ausgewertet wird und abhängig vom Resultat der Auswertung werden elektromechanische Kupplungsmittel angesteuert, um das Schloss freizugeben oder zu blockieren. Bekannt sind insbesondere Systeme, bei denen die Steuerelektronik in einem Handknauf angeordnet ist, und das Kupplungssystem zwischen einem Blockierzustand und einem Freigabezustand umschaltbar ist. Im Blockierzustand lässt sich der Handknauf nicht drehen. Im Freigabezustand lässt sich der Handknauf drehen und betätigt ein Sperrmittel, beispielsweise die Falle oder die Sperrnase eines Schlosses. Dabei ist insbesondere vorgesehen, dass der Freigabezustand nur für eine kurze Zeit, meist nur wenige Sekunden, aktivierbar ist, und das Kupplungssystem danach wieder den Blockierzustand einnimmt.

Herkömmliche Vorrichtungen sind unter anderem aus der EP 2 860 331 A1, der WO 2011/119097 A1, der WO 2009/078800 A1, der WO 2015/140180 A1 und der US 2014/165677 A1 bekannt.

Derartige bekannte Kupplungssysteme umfassen ein Gehäuse und einen im Gehäuse drehbar gelagerten Kern sowie ein Verbindungsmittel, welches eine mechanische formschlüssige und drehfeste Verbindung des Kerns mit dem Gehäuse herstellt.

Die bekannten Kupplungssysteme sind jedoch übermäßig kompliziert in ihrem Aufbau und auch nicht geeignet, an unterschiedliche Anwendungen angepasst zu werden. So wäre es wünschenswert, ein und dasselbe elektromechanische Kupplungssystem sowohl für Hybridzylinder, die auf einer Seite elektronisch und auf der anderen Seite mechanisch betätigt werden, als auch für beidseitig elektronisch betätigte Zylinder zu verwenden. Eine Verwendung der Komponenten desselben Kupplungssystems für die bei Briefkästen oder Garderobenschränken verbreiteten Hebelzylinder, bei denen der Zylinderkern direkt mit einem Schließhebel verbunden ist und nicht in eine Sperrnase eingreift, und bei denen eine Betätigung nur von einer Seite erfolgt, wäre ebenfalls vorteilhaft.

Diese und andere Aufgaben werden erfindungsgemäß durch ein Kupplungssystem gemäß Anspruch 1 gelöst.

Erfindungsgemäß ist ein separates Kupplungselement vorgesehen, das im Wesentlichen entlang einer Längsachse des Kerns von einem Freigabezustand in einen Blockierzustand verschiebbar ist. Im Blockierzustand greift das Verbindungsmittel sowohl in den Kern, als auch in das Gehäuse formschlüssig ein, sodass Kern und Gehäuse mechanisch verbunden sind. Eine Drehung des Kerns im Blockierzustand wird somit verhindert.

Um das Verbindungsmittel im Blockierzustand ins Gehäuse zu verschieben, weist das Kupplungselement an seinem äußeren Umfang eine sich gegenüber der Längsachse im Wesentlichen konisch erweiternde Eingriffsfläche auf. Diese Eingriffsfläche steht in Kontakt mit dem Verbindungsmittel, sodass bei einer axialen Verschiebung des Kupplungselements das Verbindungsmittel aus dem Kern in das Gehäuse gedrückt wird. Es muss somit lediglich das Kupplungselement entlang der Längsachse des Kerns verschoben werden, um das Kupplungssystem vom Blockierzustand in den Freigabezustand und wieder zurück zu bringen.

Der Blockierzustand stellt dabei in der Regel den Ausgangszustand dar, sodass zum Erreichen des Freigabezustands das Kupplungselement verschoben werden muss. Zur im Wesentlichen axialen Verschiebung des Kupplungselements entlang der Längsachse des Kerns kann erfindungsgemäß vorgesehen sein, dass das Kupplungselement über ein Federelement, vorzugsweise über eine Spiralfeder, mit einer Motorspindel eines Motors verbunden ist. Erfindungsgemäß ist vorgesehen, dass das Kupplungselement zur im Wesentlichen axialen Verschiebung entlang der Längsachse des Kerns über ein Federelement, vorzugsweise über eine Spiralfeder, mit einer, an einer Motorspindel eines Motors angeordneten Motormutter verbunden ist.

Ausgehend vom Blockierzustand wird somit bei Drehung der Motorspindel das Kupplungselement gegen die Spannung des Federelements axial verschoben und gibt das Verbindungsmittel frei, welches durch Drehung des Kerns ins Gehäuse gedrückt werden kann, sodass der Freigabezustand erreicht ist. Um zurück zum Blockierzustand zu gelangen, wird die Motorspindel in die andere Richtung gedreht, sodass das Kupplungselement axial zurück verschoben wird und das Verbindungsmittel wieder zurück ins Gehäuse drückt.

Erfindungsgemäß kann vorgesehen sein, dass der Kern mit einer Schließvorrichtung, beispielsweise einem Schließhebel verbunden ist, sodass die Schließvorrichtung im Freigabezustand durch Drehung des Kerns betätigbar ist, und im Blockierzustand nicht betätigbar ist. Eine derartige Ausführungsform kann insbesondere bei Hebelzylindern vorgesehen sein, die nur von einer Seite betätigt werden.

Erfindungsgemäß kann vorgesehen sein, dass das Kupplungselement als Kupplungsring ausgeführt ist, der an seinem äußeren Umfang eine nach außen abstehende, in einer Kernnut des Kerns im Wesentlichen axial geführte Schulter umfasst. Dadurch wird erreicht, dass der Kupplungsring nur in axialer Richtung beweglich ist.

Die erfindungsgemäße Eingriffsfläche kann vorzugsweise an der Außenfläche dieser Schulter vorgesehen sein und dort mit dem Verbindungsmittel erfindungsgemäß zusammenwirken. Insbesondere kann in der Kernnut eine Ausnehmung vorgesehen sein, durch die das Verbindungsmittel durchführbar ist, um den Formschluss des Kerns mit dem Gehäuse herzustellen.

Erfindungsgemäß kann vorgesehen sein, dass das Verbindungsmittel als Kugel ausgeführt ist, die zur Bildung des Blockierzustands durch eine vorzugsweise kreisförmige Ausnehmung des Kerns in eine Gehäusenut des Gehäuses drückbar ist. Die Ausnehmung des Kerns kann insbesondere in der Kernnut des Kerns vorgesehen sein, sodass die in der Kernnut geführte Schulter des Kupplungsrings dazu ausgeführt ist, die Kugel durch die Ausnehmung des Kerns in die Gehäusenut zu drucken. Im Blockierzustand befindet sich die Kugel teils in der Kernnut und teils in der Gehäusenut, sodass eine formschlüssige Verbindung zwischen Kern und Gehäuse erreicht wird.

Ein erfindungsgemäßer Vorteil der Realisierung des Verbindungsmittels als Kugel besteht auch darin, dass im Freigabezustand keine Rückstellmittel erforderlich sind, um die Kugel zurück in den Kern zu bewegen: Das bei manueller Betätigung des Knaufs auf den Kern ausgeübte Drehmoment reicht aus, um die Kugel durch die Kante der Gehäusenut in den Kern zurück zu verschieben.

Erfindungsgemäß kann vorgesehen sein, dass das Kupplungselement an seinem äußeren Umfang, vorzugsweise am äußeren Umfang der Schulter, eine sich gegenüber der Längsachse im Wesentlichen kreisbogenförmig erweiternde Anschlagsfläche aufweist. Diese Anschlagsfläche kann insbesondere steiler sein als die Eingriffsfläche und bildet einen Anschlag für das Verbindungsmittel, sodass das Kupplungselement nicht weiter bewegt werden kann. Bei der Verwendung einer Kugel als Verbindungsmittel kann erfindungsgemäß vorgesehen sein, dass der Radius des Kreisbogens im Wesentlichen dem Radius der Kugel entspricht.

Die Eingriffsfläche kann direkt in die Anschlagsfläche übergehen, es kann aber auch vorgesehen sein, dass zwischen der Eingriffsfläche und der Anschlagsfläche eine im Wesentlichen äquidistant zur Längsachse verlaufende Distanzfläche gebildet ist. Dadurch wird ein konstruktionsbedingtes Spiel in der Position des Kupplungselements im Blockierzustand ermöglicht.

Erfindungsgemäß kann vorgesehen sein, dass mehrere Verbindungsmittel vorgesehen sind. Insbesondere können zwei Verbindungsmittel vorgesehen sein.

Die Verbindungsmittel können am äußeren Umfang des Kerns im Wesentlichen gleichmäßig verteilt angeordnet sein. Dies hat den Vorteil, dass die im Blockierzustand auf den Kern wirkenden Drehmomente gleichmäßig auf das Gehäuse abgeleitet werden.

Erfindungsgemäß kann vorgesehen sein, dass mehrere, vorzugsweise zwei, im Wesentlichen gleichmäßig am äußeren Umfang des Kupplungsrings verteilte Schultern vorgesehen sind, die zum Eingriff in mehrere, vorzugsweise vier, im Wesentlichen gleichmäßig am inneren Umfang des Kerns verteilte Kernnuten ausgeführt sind. Dadurch wird erreicht, dass der Kern in mehreren Winkelstellungen, vorzugsweise in vier um 90° verdrehten Winkelstellungen, in den Blockierzustand geführt werden kann. Die Kernnuten weisen vorzugsweise jeweils Ausnehmungen zur Durchführung der Verbindungsmittel in entsprechende Gehäusenuten auf, um den Formschluss in den verschiedenen Winkelstellungen des Kerns herstellen zu können.

Erfindungsgemäß kann vorgesehen sein, dass zur Verbindung des Kerns mit einem Betätigungselement, beispielsweise einer Sperrnase, ein separates Koppelelement vorgesehen ist, das zum formschlüssigen Eingriff in Ausnehmungen des Betätigungselements ausgeführt ist. Dies hat den Vorteil, dass verschiedene Adapter zur Betätigung unterschiedlicher Sperrnasen eingesetzt werden können, und der Kern somit nicht für jede Sperrnase anders gefertigt werden muss.

Um ein erfindungsgemäß besonders vorteilhaftes Zusammenwirken mit dem Kupplungselement zu ermöglichen, kann erfindungsgemäß vorgesehen sein, dass das Koppelelement mit dem Kupplungselement in federnder Verbindung steht und ebenfalls im Wesentlichen entlang der Längsachse des Kerns verschiebbar ist. Erfindungsgemäß kann vorgesehen sein, dass das Koppelelement zur im Wesentlichen axialen Verschiebung entlang der Längsachse des Kerns über das oben beschriebene Federelement, vorzugsweise über eine Spiralfeder, mit einer an einer Motorspindel eines Motors drehfest angeordneten Motormutter verbunden ist. Das Federelement steht in diesem Fall sowohl mit dem Kupplungselement, mit dem Koppelelement, als auch mit der Motormutter federnd in Verbindung.

Dadurch wird das Koppelelement mit dem Kupplungselement verbunden und bewegt sich im Blockierzustand im Wesentlichen synchron mit dem Kupplungselement.

Im Freigabezustand wird das Koppelelement jedoch gegen das Betätigungselement gedrückt und verharrt in dieser Position, sofern es nicht formschlüssig in Ausnehmungen des Betätigungselements eingreift. Das Betätigungselement ist in dieser Situation nicht eingerastet und frei drehbar - eine Betätigung der Sperrnase ist nicht möglich. Diese Situation wird als Freilauf bezeichnet. Erst wenn durch Drehen des Knaufs das Koppelelement in eine Stellung gebracht wird, in der es in das Betätigungselement formschlüssig einrastet, kann das Betätigungselement betätigt werden. Diese Situation wird als eingerasteter Zustand bezeichnet.

Erfindungsgemäß kann vorgesehen sein, dass das Federelement als einstückige Spiralfeder mit einer Außenspirale und einer Innenspirale ausgeführt ist, wobei ein Ende der Außenspirale mit dem Kupplungselement, und die Innenspirale mit der Motormutter in Verbindung steht. Sofern ein Koppelelement vorgesehen ist, kann vorgesehen sein, dass die Außenspirale an ihrem anderen Ende mit dem Koppelelement verbunden ist.

Dies erlaubt eine besonders effiziente und modulare Ausführung des erfindungsgemäßen Kupplungssystems, da lediglich ein zusätzliches Teil, nämlich das Koppelelement, erforderlich ist, und das Federelement sowie das Kuppelelement und das Verbindungsmittel weiterverwendet werden kann.

Erfindungsgemäß kann vorgesehen sein, dass das Koppelelement im Wesentlichen ringförmig ist. Das Koppelelement kann einen Trägerring sowie vorzugsweise zwei im Wesentlichen radial und axial nach außen vorstehende Eingriffsbacken aufweisen.

Die Eingriffsbacken können insbesondere zum formschlüssigen Eingriff in Ausnehmungen des Betätigungselements, beispielsweise einer Sperrnase, ausgeführt sein.

Erfindungsgemäß kann vorgesehen sein, dass das Kupplungselement zur Verbindung mit dem Federelement ein Innengewinde aufweist. Das Federelement kann an das Kupplungselement angeschraubt, angeschweißt, oder auf andere Weise befestigt sein. Erfindungsgemäß kann auch vorgesehen sein, dass das Koppelelement zur Verbindung mit dem Federelement ein Innengewinde aufweist. Das Federelement kann an das Koppelelement angeschraubt, angeschweißt, oder auf andere Weise befestigt sein.

Die Erfindung erstreckt sich auch auf ein Schloss, vorzugsweise ein elektromechanisches Schloss, umfassend ein erfindungsgemäßes Kupplungssystem.

Die Erfindung wird im Folgenden an Hand nicht ausschließlicher Ausführungsbeispiele näher erläutert. Es zeigen:
Fig. 1: eine schematische Explosionsdarstellung einer ersten Ausführungsform eines erfindungsgemäßen Kupplungssystems;
Fig. 2a: einen Querschnitt durch diese Ausführungsform eines erfindungsgemäßen Kupplungssystems im Blockierzustand;
Fig. 2b: einen Querschnitt durch diese Ausführungsform eines erfindungsgemäßen Kupplungssystems im Freigabezustand;
Fig. 2c - 2d: eine schematische Ansicht und einen Querschnitt dieser Ausführungsform des erfindungsgemäßen Kupplungselements;
Fig. 2e - 2g: schematische Ansichten eines Kerns, eines Federelements sowie eines Gehäuses für diese Ausführungsform des erfindungsgemäßen Kupplungssystems;
Fig. 3: eine schematische Explosionsdarstellung einer zweiten Ausführungsform eines erfindungsgemäßen Kupplungssystems;
Fig. 4a: einen Querschnitt durch diese zweite Ausführungsform eines erfindungsgemäßen Kupplungssystems im Blockierzustand;
Fig. 4b: einen Querschnitt durch diese zweite Ausführungsform eines erfindungsgemäßen Kupplungssystems im Freigabezustand;
Fig. 4c: einen Querschnitt durch diese zweite Ausführungsform eines erfindungsgemäßen Kupplungssystems im eingerasteten Zustand;
Fig. 4d - 4f: schematische Ansichten des Koppelelements für diese zweite Ausführungsform des erfindungsgemäßen Kupplungssystems.

Fig. 1 zeigt eine schematische Explosionsdarstellung einer ersten Ausführungsform eines erfindungsgemäßen Kupplungssystems für ein elektromechanisches Schloss. Auf der linken Seite dieser Darstellung ist ein herkömmlicher Handknauf dargestellt, der mit dem Kern 1 in Verbindung steht. Der Kern 1 ist im Gehäuse 2 drehbar gelagert. Im Ruhezustand befindet sich das Kupplungssystem im Blockierzustand, sodass der Benutzer durch Drehen des Handknaufs keine Drehung des Kerns 1 gegenüber dem Gehäuse 2 bewirken kann. Im Freigabezustand gibt das Kupplungssystem den Kern 1 frei und der Benutzer kann durch Drehen des Handknaufs eine Drehung des Kerns 1 gegenüber dem Gehäuse 2 bewirken. Im Kern 1 ist ein Kupplungselement in Form eines Kupplungsrings 3 sowie ein Federelement in Form einer Spiralfeder 9 angeordnet. Zur formschlüssigen Verbindung des Kerns 1 mit dem Gehäuse 2 dienen Verbindungsmittel in Form von zwei Kugeln 4.

Fig. 2a zeigt einen Querschnitt durch diese Ausführungsform im Blockierzustand. Das erfindungsgemäße Kupplungssystem wird in diesem Fall für ein Hebelzylinderschloss verwendet. Der in dieser Figur dargestellte Blockierzustand stellt den Ruhezustand des Schlosses dar. Das Kupplungssystem umfasst ein Gehäuse 2 und einen darin drehbar gelagerten Kern 1, der auf der linken Seite mit einem Handknauf verbunden ist. Auf der rechten Seite ist der Kern 1 mit einem Schließhebel 24 verbunden. Es sind zwei Kugeln 4 vorgesehen, die durch eine kreisförmige Ausnehmung 17 des Kerns 1 in Gehäusenuten 16 des Gehäuses 2 gedrückt sind. Zu diesem Zweck ist im Kern 1 ein Kupplungsring 3 vorgesehen, der entlang der Längsachse 23 des Kerns 1 verschiebbar ist. Der Kupplungsring 3 verfügt an seinem äußeren Umfang über zwei radial nach außen vorstehende Schultern 12, die zur Führung jeweils in eine Kernnut 13 des Kerns 1 eingreifen.

Im dargestellten Blockierzustand sind die Kugeln 4 durch die Anschlagsfläche 11 am äußeren Umfang des Kupplungsrings 3 durch die Ausnehmung 17 in die Gehäusenut 16 gepresst und stellen eine formschlüssige Verbindung des Kerns 1 mit dem Gehäuse 2 sicher. Eine Drehung des Kerns 1 gegenüber dem Gehäuse 2 ist nicht möglich.

Um das Kupplungssystem in den Freigabezustand überzuführen, muss der Kupplungsring 3 nach rechts verschoben werden. Zu diesem Zweck ist der Kupplungsring 3 über eine Spiralfeder 9 mit einer Motormutter 8 verbunden, die an einer Motorspindel 6 eines im Kern 1 angeordneten Motors 7 drehfest angeordnet ist. Durch Aktivierung des Motors 7, beispielsweise durch eine berechtigte elektronische Chipkarte oder einen berechtigten RFID-Chip, erfolgt eine Drehung der Motorspindel 6. Dadurch wird die Motormutter 8 entlang der Längsachse 23 nach rechts bewegt und zieht die Spiralfeder 9 ebenfalls nach rechts. Der Kupplungsring 3 ist an seinem inneren Umfang über ein Innengewinde 25 mit der Spiralfeder 9 verbunden und wird somit ebenfalls nach rechts verschoben, bis der Freigabezustand erreicht ist.

Fig. 2b zeigt einen Querschnitt durch diese Ausführungsform, wenn der Freigabezustand erreicht ist. Die Motorspindel 6 hat durch Drehung die Motormutter 8 nach rechts verschoben und die Spiralfeder 9 sowie den Kupplungsring 3 mitgenommen. Der Kupplungsring gibt an seiner äußeren Oberfläche die Kugeln 4 frei, und diese können entlang der konischen Eingriffsfläche 5 in den Kern 1 bewegt werden. Durch Verwendung der Kugeln 4 als Verbindungsmittel ist es nicht erforderlich, für die Verbindungsmittel ein Rückstellmittel vozusehen, da bei Drehung des Kerns 1 die Kugeln 4 durch die Kanten der Gehäusenut 16 zwangsläufig ins Innere des Kerns 1 gedrückt werden. Eine Drehung des Kerns 1 gegenüber dem Gehäuse 2 ist somit möglich, sodass durch Betätigung des Handknaufs der Schließhebel 24 verdreht werden kann. In diesem Zustand ist die Spiralfeder 9 gespannt und liegt rechts am Schließhebel 24 an, sodass eine Kraft auf den Kupplungsring 3 ausgeübt wird.

In der Regel wird der Freigabezustand nur für eine bestimmte Zeitspanne, beispielsweise einige Sekunden, aufrechterhalten, um sicherzustellen, dass eine Betätigung des Schließhebels nur für eine kurze Zeit erfolgen kann.

Danach dreht der Motor 7 die Motorspindel 6 in die Gegenrichtung und die Motormutter 8 zieht über die Spiralfeder 9 den Kupplungsring 3 wieder nach links in den Blockierzustand gemäß Fig. 2a. Durch Übergang vom Freigabezustand in den Blockierzustand wird die Spiralfeder 9 wieder entspannt.

Fig. 2c - 2d zeigen eine schematische Ansicht und einen Querschnitt einer Ausführungsform des erfindungsgemäßen Kupplungselements in Form eines Kupplungsrings 3. Der Kupplungsring 3 weist an seinem äußeren Umfang zwei nach außen abstehende, im Wesentlichen halbzylinderförmige Schultern 12 auf. An seinem inneren Umfang ist ein Innengewinde 25 vorgesehen, welches dazu dient, ein Ende der Spiralfeder 9 mit dem Kupplungsring 3 zu verbinden. Die Schultern 12 umfassen an ihrer äußeren Oberfläche eine Eingriffsfläche 5, eine Distanzfläche 10 und eine Anschlagsfläche 11.

Die Eingriffsfläche 5 ist gegenüber der Längsachse 23 und somit auch gegenüber der Längsachse des Kupplungsrings 3 konisch nach außen erweitert, um die oben beschriebene Zusammenwirkung mit den Verbindungsmitteln zu erreichen. Der Winkel der Eingriffsfläche 5 gegenüber der Längsachse 23 beträgt etwa 20°. Anschließend an die Eingriffsfläche 5 ist eine Distanzfläche 10 vorgesehen, deren Querschnitt im Wesentlichen parallel zur Längsachse 23 verläuft. Schließlich geht die Distanzfläche 10 in eine Anschlagsfläche 11 über, die sich kreisbogenförmig nach außen erweitert. Der Radius des Kreisbogens entspricht etwa dem Radius der Kugeln 4. Dadurch wird erreicht, dass die Kugeln 4 sicher in der Anschlagsfläche gehalten werden.

Fig. 2e zeigt eine schematische Ansicht eines Kerns 1 für diese Ausführungsform des erfindungsgemäßen Kupplungssystems. Der Kern 1 ist im Wesentlichen zylindrisch und hat eine Ausnehmung zur Aufnahme des Motors 7 und des Kupplungssystems selbst. Am innneren Umfang der Ausnehmung sind vier Kernnuten 13 jeweils etwa 90° zueinander versetzt angeordnet. Die Kernnuten 13 dienen zur Führung der Schultern 12 des Kupplungsrings 3. In den Kernnuten 13 sind kreisförmige Ausnehmungen 17 zur Durchführung der Kugeln 4 vorgesehen.

Fig. 2f zeigt eine schematische Ansicht einer Spiralfeder 9 für diese Ausführungsform des erfindungsgemäßen Kupplungssystems. Die Spiralfeder 9 ist einstückig und umfasst eine Außenspirale 14 und eine Innenspirale 15. Ein Ende der Außenspirale 14 ist mit dem Kupplungsring 3 verbunden, beispielsweise in das Innengewinde 25 eingeschraubt und gegebenenfalls auch punktuell angeschweißt. Die Innenspirale 15 ist mit der Motormutter 8 verbunden, sodass eine Bewegung der Motormutter 8 federnd an den Kupplungsring 3 übertragen wird.

Fig. 2g zeigt eine schematische Ansicht eines Gehäuses 2 für diese Ausführungsform des erfindungsgemäßen Kupplungssystems. Das Gehäuse 2 ist im Wesentlichen zylindrisch und weist eine exzentrisch angeordnete kreisförmige Ausnehmung zur Aufnahme des Kerns 1 auf. Am inneren Umfang des Gehäuses 2 sind vier Gehäusenuten 16 jeweils etwa 90° zueinander versetzt angeordnet. Die Gehäusenuten 16 dienen zur Aufnahme der Kugeln 4. In diesem Ausführungsbeispiel weisen die Gehäusenuten 16 abgerundete Kanten auf, um sicherzustellen, dass im Freigabezustand durch manuelles Drehen des Kerns 1 die Kugeln 4 ohne sich zu verklemmen in den Kern 1 gedrückt werden können. Es sind aber auch Ausführungen mit anders geformten Gehäusenuten 16 vorgesehen.

Fig. 3 zeigt eine schematische Explosionsdarstellung einer zweiten Ausführungsform eines erfindungsgemäßen Kupplungssystems für ein elektromechanisches Schloss. Auf der linken Seite dieser Darstellung ist ein herkömmlicher Handknauf dargestellt, der mit dem Kern 1 in Verbindung steht. Der Kern 1 ist im Gehäuse 2 drehbar gelagert. Im Ruhezustand befindet sich das Kupplungssystem im Blockierzustand, sodass der Benutzer durch Drehen des Handknaufs keine Drehung des Kerns 1 gegenüber dem Gehäuse 2 bewirken kann. Im Freigabezustand gibt das Kupplungssystem den Kern 1 frei und der Benutzer kann durch Drehen des Handknaufs eine Drehung des Kerns 1 gegenüber dem Gehäuse 2 bewirken. Im Kern 1 ist ein Kupplungselement in Form eines Kupplungsrings 3, ein Federelement in Form einer Spiralfeder 9, sowie ein Koppelelement 18 zum Eingriff in eine Sperrnase 19 angeordnet. Zur formschlüssigen Verbindung des Kerns 1 mit dem Gehäuse 2 dienen Verbindungsmittel in Form von zwei Kugeln 4.

Fig. 4a zeigt einen Querschnitt durch diese Ausführungsform im Blockierzustand. Das erfindungsgemäße Kupplungssystem wird in diesem Fall für ein Zylinderschloss mit einer Sperrnase 19 verwendet. Der in dieser Figur dargestellte Blockierzustand stellt den Ruhezustand des Schlosses dar. Das Kupplungssystem umfasst ein Gehäuse 2 und einen darin drehbar gelagerten Kern 1, der auf der linken Seite mit einem Handknauf verbunden ist. Auf der rechten Seite ist der Kern 1 mit der Sperrnase 19 verbunden.

Es sind zwei Kugeln 4 vorgesehen, die durch eine kreisförmige Ausnehmung 17 des Kerns 1 in Gehäusenuten 16 des Gehäuses 2 gedrückt sind. Zu diesem Zweck ist im Kern 1 ein Kupplungsring 3 vorgesehen, der entlang der Längsachse 23 des Kerns 1 verschiebbar ist. Der Kupplungsring 3 ist identisch zum Ausführungsbeispiel der Fig. 2a ausgeführt und verfügt an seinem äußeren Umfang über zwei radial nach außen vorstehende Schultern 12, die zur Führung jeweils in eine Kernnut 13 des Kerns 1 eingreifen. Im dargestellten Blockierzustand sind die Kugeln 4 durch die Anschlagsfläche 11 am äußeren Umfang des Kupplungsrings 3 durch die Ausnehmung 17 in die Gehäusenut 16 gepresst und stellen eine formschlüssige Verbindung des Kerns 1 mit dem Gehäuse 2 sicher. Eine Drehung des Kerns 1 gegenüber dem Gehäuse 2 ist nicht möglich.

Um das Kupplungssystem in den Freigabezustand überzuführen, muss der Kupplungsring 3 nach rechts verschoben werden. Zu diesem Zweck ist der Kupplungsring 3 über eine Spiralfeder 9 mit einer Motormutter 8 verbunden, die an einer Motorspindel 6 eines im Kern 1 angeordneten Motors 7 drehfest angeordnet ist.

Durch Aktivierung des Motors 7, beispielsweise durch eine berechtigte elektronische Chipkarte oder einen berechtigten RFID-Chip, erfolgt eine Drehung der Motorspindel 6. Dadurch wird die Motormutter 8 entlang der Längsachse 23 nach rechts bewegt und zieht die Spiralfeder 9 ebenfalls nach rechts. Der Kupplungsring 3 ist an seinem inneren Umfang über ein Innengewinde 25 mit der Spiralfeder 9 verbunden und wird somit ebenfalls nach rechts verschoben, bis der Freigabezustand erreicht ist.

Im Unterschied zum Ausführungsbeispiel als Hebelzylinderschloss gemäß Fig. 2a ist in diesem Fall die Spiralfeder 9 am zweiten Ende der Außenspirale 14 über ein Innengewinde 22 mit einem Koppelelement 18 verbunden. Das Koppelelement 18 dient zum formschlüssigen Eingriff in entsprechende Ausnehmungen der Sperrnase 19. Dabei wird berücksichtigt, dass die Position der Sperrnase 19 in der Regel, insbesondere bei beidseitig betätigbaren Schlössern, nicht sichergestellt werden kann.

Das Koppelelement 18 steht in federnder Verbindung mit dem Kupplungsring 3 und der Motormutter 8 und ist ebenfalls entlang der Längsachse 23 verschiebbar. Im dargestellten Blockierzustand ist die Spiralfeder 9 entspannt und das Koppelelement greift nicht in die Sperrnase 19 ein. Die Sperrnase 19 ist somit frei drehbar. Fig. 4b zeigt einen Querschnitt durch diese Ausführungsform, wenn der Freigabezustand erreicht ist. Die Motorspindel 6 hat durch Drehung die Motormutter 8 nach rechts verschoben und die Spiralfeder 9 sowie den Kupplungsring 3 mitgenommen. Der Kupplungsring gibt an seiner äußeren Oberfläche die Kugeln 4 frei, und diese können entlang der konischen Eingriffsfläche 5 in den Kern 1 bewegt werden. In diesem Zustand ist die Spiralfeder 9 gespannt. Das Koppelelement 18 greift jedoch noch nicht in die vorgesehenen Ausnehmungen der Sperrnase 19 ein, sondern liegt an diesem an, sodass über die gespannte Spiralfeder 9 eine Kraft auf den Kupplungsring 3 ausgeübt wird.

Eine Drehung des Kerns 1 gegenüber dem Gehäuse 2 ist in dieser Position möglich, sodass durch Betätigung des Handknaufs das Koppelelement 18 in jene Position bewegt werden kann, in der es in die vorgesehenen Ausnehmungen der Sperrnase 19 einrasten kann. In der Regel muss dazu eine Drehung des Handknaufs um maximal 90° erfolgen.

Fig. 4c zeigt einen Querschnitt durch diese zweite Ausführungsform im eingerasteten Zustand. Das Koppelelement 18 ist gänzlich nach rechts verschoben und in die Sperrnase 19 eingerastet. Eine Betätigung der Sperrnase 19 durch Drehen des Handknaufs ist somit möglich.

Der Freigabezustand und eingerastete Zustand wird in der Regel nur für eine bestimmte Zeitspanne, beispielsweise einige Sekunden, aufrechterhalten, um sicherzustellen, dass eine Betätigung der Sperrnase nur für eine kurze Zeit erfolgen kann. Danach dreht der Motor 7 die Motorspindel 6 in die Gegenrichtung und die Motormutter 8 zieht über die Spiralfeder 9 den Kupplungsring 3 wieder nach links. Dadurch wird auch das Koppelelement 18 mitgenommen und der Formschluss mit der Sperrnase 19 aufgelöst. Durch Übergang vom Freigabezustand in den Blockierzustand wird die Spiralfeder 9 wieder entspannt.

Fig. 4d zeigt eine schematische Ansicht, wie in dieser Ausführungsform der Kupplungsring 3 und das Koppelelement 18 über die Spiralfeder 9 miteinander federnd verbunden sind. Der Aufbau des Kupplungsrings 3 entspricht dabei dem im Zusammenhang mit dem ersten Ausführungsbeispiel beschriebenen Aufbau. Die Spiralfeder 9 ist in diesem Ausführungsbeispiel mit einer Außenspirale 14 und einer Innenspirale 15 ausgeführt, wobei ein Ende der Außenspirale 14 mit dem Kupplungsring 3 und ein anderes Ende der Außenspirale 14 mit dem Koppelelement 18, sowie die Innenspirale 15 mit der Motormutter 8 in Verbindung steht.

Fig. 4e und Fig. 4f zeigen eine schematische Ansicht und einen Querschnitt entlang der angedeuteten Schnittebene des Koppelelements 18 für diese zweite Ausführungsform des erfindungsgemäßen Kupplungssystems. Das Koppelelement 18 ist im Wesentlichen ringförmig und umfasst einen Trägerring 21 sowie zwei radial und axial nach außen vorstehende Eingriffsbacken 20. Die Eingriffsbacken sind am Umfang des Trägerrings um 180° versetzt angeordnet und dienen zum formschlüssigen Eingriff in Ausnehmungen der Sperrnase 19.

Abhängig von der Form und Ausführung der Sperrnase 19 sind selbstverständlich auch andere Formen des Koppelelements 18 und Ausführungen der Eingriffsbacken 20 vorgesehen. Insbesondere kann eine höhere oder niedrigere Anzahl von Eingriffsbacken 20 vorgesehen sein. Zur Verbindung mit der Spiralfeder 9 weist der Trägerring 21 des Koppelelements 18 an seinem inneren Umfang ein Innengewinde 22 auf.

Die Erfindung beschränkt sich nicht auf die beschriebenen Ausführungen zur Verwendung bei einem Hebelzylinder, einem Sperrzylinder mit Sperrnase, einem einseitigen oder doppelseitigen Zylinder.

### Bezugszeichenliste

- 1: Kern
- 2: Gehäuse
- 3: Kupplungsring
- 4: Kugel
- 5: Eingriffsfläche
- 6: Motorspindel
- 7: Motor
- 8: Motormutter
- 9: Spiralfeder
- 10: Distanzfläche
- 11: Anschlagsfläche
- 12: Schulter
- 13: Kernnut
- 14: Außenspirale
- 15: Innenspirale
- 16: Gehäusenut
- 17: Ausnehmung
- 18: Koppelelement
- 19: Sperrnase
- 20: Eingriffsbacken
- 21: Trägerring
- 22: Innengewinde
- 23: Längsachse
- 24: Schließhebel
- 25: Innengewinde

## Patentansprüche

1. Kupplungssystem für ein elektromechanisches Schloss, umfassend ein Gehäuse (2), einen im Gehäuse (2) drehbar gelagerten Kern (1) sowie ein verschiebbares Verbindungsmittel zur formschlüssigen Verbindung des Kerns (1) mit dem Gehäuse (2),
wobei ein Kupplungselement vorgesehen ist, das im Wesentlichen entlang einer Längsachse (23) des Kerns (1) von einem Freigabezustand in einen Blockierzustand verschiebbar ist, wobei im Blockierzustand das Verbindungsmittel in den Kern (1) und das Gehäuse (2) formschlüssig eingreift, und das Kupplungselement zur Verschiebung des Verbindungsmittels ins Gehäuse (2) an seinem äußeren Umfang eine sich gegenüber der Längsachse (23) im Wesentlichen konisch erweiternde Eingriffsfläche (5) aufweist,
und wobei das Kupplungselement zur im Wesentlichen axialen Verschiebung entlang der Längsachse (23) des Kerns (1) über ein Federelement, vorzugsweise über eine Spiralfeder (9), mit einer Motorspindel (6) eines Motors (7) verbunden ist,
**dadurch gekennzeichnet,**
**dass** das Kupplungselement mit einer, an der Motorspindel (6) des Motors (7) angeordneten, Motormutter (8) verbunden ist.

2. Kupplungssystem nach Anspruch 1, **dadurch gekennzeichnet, dass** der Kern (1) mit einer Schließvorrichtung, beispielsweise einem Schließhebel (24) verbunden ist, sodass die Schließvorrichtung im Freigabezustand durch Drehung des Kerns (1) betätigbar ist, und im Blockierzustand nicht betätigbar ist.

3. Kupplungssystem nach einem der Ansprüche 1 oder 2, **dadurch gekennzeichnet, dass** das Kupplungselement als Kupplungsring (3) ausgeführt ist, der an seinem äußeren Umfang zumindest eine nach außen abstehende, in einer Kernnut (13) des Kerns (1) im Wesentlichen axial geführte Schulter (12) umfasst, wobei die Eingriffsfläche (5) vorzugsweise an der Außenfläche der Schulter (12) vorgesehen ist und die Kernnut (13) eine Ausnehmung zur Durchführung des Verbindungsmittels aufweist.

4. Kupplungssystem nach einem der Ansprüche 1 bis 3, **dadurch gekennzeichnet, dass** das Verbindungsmittel als Kugel (4) ausgeführt ist, die zur Bildung des Blockierzustands durch eine vorzugsweise kreisförmige Ausnehmung (17) des Kerns (1) in eine Gehäusenut (16) des Gehäuses (2) drückbar ist.

5. Kupplungssystem nach Anspruch 4, **dadurch gekennzeichnet, dass** das Kupplungselement an seinem äußeren Umfang, vorzugsweise am äußeren Umfang der Schulter (12), eine sich gegenüber der Längsachse (23) im Wesentlichen kreisbogenförmig erweiternde Anschlagsfläche (11) aufweist, wobei der Radius des Kreisbogens im Wesentlichen dem Radius der Kugel (4) entspricht, und wobei zwischen der Eingriffsfläche (5) und der Anschlagsfläche (11) vorzugsweise eine im Wesentlichen äquidistant zur Längsachse (23) verlaufende Distanzfläche (10) gebildet ist.

6. Kupplungssystem nach einem der Ansprüche 1 bis 5, **dadurch gekennzeichnet, dass** mehrere, vorzugsweise zwei, Verbindungsmittel vorgesehen sind, die vorzugsweise am äußeren Umfang des Kerns (1) im Wesentlichen gleichmäßig verteilt angeordnet sind.

7. Kupplungssystem nach einem der Ansprüche 3 bis 6, **dadurch gekennzeichnet, dass** mehrere, vorzugsweise zwei, im Wesentlichen gleichmäßig am äußeren Umfang des Kupplungsrings (3) verteilte Schultern (12) vorgesehen sind, die zum Eingriff in mehrere, vorzugsweise vier, im Wesentlichen gleichmäßig am inneren Umfang des Kerns (1) verteilte Kernnuten (13) ausgeführt sind.

8. Kupplungssystem nach einem der Ansprüche 1 bis 7, **dadurch gekennzeichnet, dass** zur Verbindung des Kerns (1) mit einem Betätigungselement, beispielsweise einer Sperrnase (19), ein Koppelelement (18) vorgesehen ist, das mit dem Kupplungselement in federnder Verbindung steht, im Wesentlichen entlang der Längsachse (23) des Kerns (1) verschiebbar ist und zum formschlüssigen Eingriff in Ausnehmungen des Betätigungselements ausgeführt ist.

9. Kupplungssystem nach Anspruch 8, **dadurch gekennzeichnet, dass** das Koppelelement (18) zur im Wesentlichen axialen Verschiebung entlang der Längsachse (23) des Kerns (1) über ein Federelement, vorzugsweise über eine Spiralfeder (9), mit einer an einer Motorspindel (6) eines Motors (7) drehfest angeordneten Motormutter (8) verbunden ist, sodass das Koppelelement (18) federnd gegen das Betätigungselement gedrückt wird.

10. Kupplungssystem nach Anspruch 9, **dadurch gekennzeichnet, dass** das Federelement mit dem Kupplungselement, mit dem Koppelelement (18), und mit der Motormutter (8) federnd in Verbindung steht.

11. Kupplungssystem nach Anspruch 10, **dadurch gekennzeichnet, dass** das Federelement als einstückige Spiralfeder (9) mit einer Außenspirale (14) und einer Innenspirale (15) ausgeführt ist, wobei ein Ende der Außenspirale (14) mit dem Kupplungselement und vorzugsweise ein anderes Ende der Außenspirale (14) mit dem Koppelelement (18), und die Innenspirale (15) mit der Motormutter (8) in Verbindung steht.

12. Kupplungssystem nach einem der Ansprüche 8 bis 11, **dadurch gekennzeichnet, dass** das Koppelelement (18) im Wesentlichen ringförmig ist und vorzugsweise einen Trägerring (21) sowie vorzugsweise zwei im Wesentlichen radial und axial nach außen vorstehende Eingriffsbacken (20) aufweist, die zum formschlüssigen Eingriff in Ausnehmungen des Betätigungselements ausgeführt sind.

13. Kupplungssystem nach einem der vorhergehenden Ansprüche, **dadurch gekennzeichnet, dass** das das Kupplungselement zur Verbindung mit dem Federelement ein Innengewinde (25) aufweist und gegebenenfalls auch das Koppelelement (18) zur Verbindung mit dem Federelement ein Innengewinde (22) aufweist.

14. Elektromechanisches Schloss, umfassend ein Kupplungssystem nach einem der Ansprüche 1 bis 13.

## Claims

1. A coupling system for an electromechanical lock, comprising a housing (2), a core (1), which is rotatably mounted in the housing (2), and a displaceable connecting means for positive connection of the core (1) to the housing (2),
wherein a coupling element is provided, which can be displaced substantially along a longitudinal axis (23) of the core (1) from a release state to a blocking state, wherein in the blocking state the connecting means positively engages the core (1) and the housing (2), and wherein the coupling element, for displacement of the connecting means into the housing (2), has on its outer circumference an engagement surface (5), which widens substantially conically with respect to the longitudinal axis (23), and wherein the coupling element, for substantially axial displacement along the longitudinal axis (23) of the core (1), is connected to a motor spindle (6) of a motor (7) via a spring element, preferably via a spiral spring (9),
**characterized**
**in that** the coupling element is connected to a motor nut (8), which is arranged on the motor spindle (6) of the motor (7).

2. The coupling system according to claim 1, **characterized in that** the core (1) is connected to a closing device, for example a closing lever (24), so that the closing device can be actuated in the release state by rotating the core (1) and cannot be actuated in the blocking state.

3. The coupling system according to one of claims 1 or 2, **characterized in that** the coupling element is designed as a coupling ring (3) which comprises on its outer circumference at least one outwardly projecting shoulder (12), which is guided substantially axially in a core groove (13) of the core (1), the engagement surface (5) preferably being provided on the outer surface of the shoulder (12) and the core groove (13) having a recess for the passage of the connecting means.

4. The coupling system according to one of claims 1 to 3, **characterized in that** the connecting means is designed as a ball (4) which can be pressed through a preferably circular recess (17) of the core (1) into a housing groove (16) of the housing (2) to bring about the blocking state.

5. The coupling system according to claim 4, **characterized in that** the coupling element has on its outer circumference, preferably on the outer circumference of the shoulder (12), a stop surface (11), which is widening in a substantially circular arc with respect to the longitudinal axis (23), the radius of the circular arc corresponding substantially to the radius of the ball (4), and wherein a spacer surface (10), which extends substantially equidistantly with respect to the longitudinal axis (23), is preferably formed between the engagement surface (5) and the stop surface (11).

6. The coupling system according to one of claims 1 to 5, **characterized in that** multiple, preferably two, connecting means are provided, which are preferably arranged substantially evenly distributed on the outer circumference of the core (1).

7. The coupling system according to one of claims 3 to 6, **characterized in that** multiple, preferably two, shoulders (12) are provided, which are distributed substantially evenly on the outer circumference of the coupling ring (3) and adapted to engage multiple, preferably four, core grooves (13), which are distributed substantially evenly on the inner circumference of the core (1).

8. The coupling system according to one of claims 1 to 7, **characterized in that** for connecting the core (1) to an actuating element, for example a locking lug (19), a coupling member (18) is provided, which is in resilient connection with the coupling element, can be displaced substantially along the longitudinal axis (23) of the core (1) and is designed for positive engagement in recesses of the actuating element.

9. The coupling system according to claim 8, **characterized in that** the coupling member (18) for substantially axial displacement along the longitudinal axis (23) of the core (1) is connected via a spring element, preferably via a spiral spring (9), to a motor nut (8), which is arranged non-rotatably on a motor spindle (6) of a motor (7), so that the coupling member (18) is resiliently pressed against the actuating element.

10. The coupling system according to claim 9, **characterized in that** the spring element is resiliently connected to the coupling element, to the coupling member (18), and to the motor nut (8).

11. The coupling system according to claim 10, **characterized in that** the spring element is designed as a one-piece spiral spring (9) with an outer spiral (14) and an inner spiral (15), one end of the outer spiral (14) being connected to the coupling element and preferably another end of the outer spiral (14) being connected to the coupling member (18), and the inner spiral (15) being connected to the motor nut (8).

12. The coupling system according to one of claims 8 to 11, **characterized in that** the coupling member (18) is substantially annular and preferably comprises a carrier ring (21) and preferably two substantially radially and axially outwardly projecting engagement jaws (20), which are designed for positive engagement in recesses of the actuating element.

13. A coupling system according to one of the preceding claims, **characterized in that** the coupling element for connection to the spring element has internal threads (25) and, optionally, the coupling member (18) for connection to the spring element also has internal threads (22).

14. An electromechanical lock, comprising a coupling system according to one of claims 1 to 13.

## Revendications

1. Un système d'accouplement pour une serrure électromécanique, comprenant un boîtier (2), un noyau (1) monté rotatif dans le boîtier (2), ainsi qu'un moyen de liaison coulissant pour une liaison par complémentarité de forme du noyau (1) avec le boîtier (2),
dans lequel un élément d'accouplement est prévu, qui peut être déplacé sensiblement le long d'un axe longitudinal (23) du noyau (1) d'un état de libération vers un état de blocage, le moyen de liaison s'engageant par complémentarité de forme dans le noyau (1) et le boîtier (2) à l'état de blocage, et l'élément d'accouplement, pour le déplacement du moyen de liaison dans le boîtier (2), présente sur sa périphérie extérieure une surface d'engagement (5) s'élargissant sensiblement de manière conique par rapport à l'axe longitudinal (23), et l'élément d'accouplement, pour le déplacement sensiblement axial le long de l'axe longitudinal (23) du noyau (1), étant relié à une broche à moteur (6) d'un moteur (7) par l'intermédiaire d'un élément ressort, de préférence par l'intermédiaire d'un ressort spiral (9),
**caractérisé**
**en ce que** l'élément d'accouplement est relié à un écrou moteur (8) disposé sur la broche à moteur (6) du moteur (7).

2. Le système d'accouplement selon la revendication 1, **caractérisé en ce que** le noyau (1) est relié à un dispositif de fermeture, tel qu'un levier de fermeture (24), de sorte que le dispositif de fermeture est actionnable par rotation du noyau (1) en état de libération et n'est pas actionnable en état de blocage.

3. Le système d'accouplement selon l'une des revendications 1 ou 2, **caractérisé en ce que** l'élément d'accouplement est conçu comme bague d'accouplement (3) qui comprend, sur sa périphérie extérieure, au moins un épaulement (12) faisant saillie vers l'extérieur et guidée sensiblement axialement dans une rainure de noyau (13) du noyau (1), la surface d'engagement (5) étant de préférence prévue sur la surface extérieure de l'épaulement (12) et la rainure de noyau (13) présentant un évidement pour le passage du moyen de liaison.

4. Le système d'accouplement selon l'une des revendications 1 à 3, **caractérisé en ce que** le moyen de liaison est conçu comme bille (4) qui, pour susciter l'état de blocage, peut être pressée à travers un évidement (17), de préférence circulaire, du noyau (1) dans une rainure de boîtier (16) du boîtier (2).

5. Le système d'accouplement selon la revendication 4, **caractérisé en ce que** l'élément d'accouplement présente sur sa périphérie extérieure, de préférence sur la périphérie extérieure de l'épaulement (12), une surface de butée (11) s'élargissant sensiblement en arc de cercle par rapport à l'axe longitudinal (23), le rayon de l'arc de cercle correspondant sensiblement au rayon de la bille (4), et une surface d'espacement (10) s'étendant sensiblement à équidistance de l'axe longitudinal (23) étant de préférence formée entre la surface d'engagement (5) et la surface de butée (11).

6. Le système d'accouplement selon l'une des revendications 1 à 5, **caractérisé en ce qu'**il est prévu plusieurs, de préférence deux, moyens de liaison répartis sensiblement régulièrement de préférence sur la périphérie extérieure du noyau (1).

7. Le système d'accouplement selon l'une des revendications 3 à 6, **caractérisé en ce qu'**il est prévu plusieurs, de préférence deux, épaulements (12) répartis sensiblement régulièrement sur la périphérie extérieure de la bague d'accouplement (3) et adaptés pour s'engager dans plusieurs, de préférence quatre, rainures de noyau (13) réparties sensiblement régulièrement sur la périphérie intérieure du noyau (1).

8. Le système d'accouplement selon l'une des revendications 1 à 7, **caractérisé en ce que**, pour relier le noyau (1) à un élément d'actionnement, par exemple un ergot de blocage (19), il est prévu un élément de couplage (18) qui est en liaison élastique avec l'élément d'accouplement, qui peut être déplacé sensiblement le long de l'axe longitudinal (23) du noyau (1) et qui est conçu pour une liaison par complémentarité de forme dans des évidements de l'élément d'actionnement.

9. Le système d'accouplement selon la revendication 8, **caractérisé en ce que** l'élément d'accouplement (18) est relié, pour le déplacement sensiblement axial le long de l'axe longitudinal (23) du noyau (1), par l'intermédiaire d'un élément ressort, de préférence par l'intermédiaire d'un ressort spiral (9), à un écrou moteur (8) disposé de manière solidaire en rotation sur une broche à moteur (6) d'un moteur (7), de sorte que l'élément d'accouplement (18) est pressé élastiquement contre l'élément d'actionnement.

10. Le système d'accouplement selon la revendication 9, **caractérisé en ce que** l'élément ressort est relié de manière élastique à l'élément d'accouplement, à l'élément de couplage (18) et à l'écrou moteur (8).

11. Le système d'accouplement selon la revendication 10, **caractérisé en ce que** l'élément ressort est conçu comme ressort spiral (9) monobloc comportant une spirale extérieure (14) et une spirale intérieure (15), une extrémité de la spirale extérieure (14) étant en liaison avec l'élément d'accouplement et, de préférence, une autre extrémité de la spirale extérieure (14) étant en liaison avec l'élément de couplage (18), et la spirale intérieure (15) étant en liaison avec l'écrou moteur (8).

12. Le système d'accouplement selon l'une des revendications 8 à 11, **caractérisé en ce que** l'élément d'accouplement (18) est sensiblement annulaire et comprend de préférence une bague de support (21) et de préférence deux mâchoires d'engagement (20) faisant saillie sensiblement radialement et axialement vers l'extérieur et adaptées pour un engagement par complémentarité de forme dans des évidements de l'élément d'actionnement.

13. Le système d'accouplement selon l'une des revendications précédentes, **caractérisé en ce que** l'élément d'accouplement présente un filetage intérieur (25) pour la liaison avec l'élément ressort et, le cas échéant, l'élément de couplage (18) présente également un filetage intérieur (22) pour la liaison avec l'élément ressort.

14. Une serrure électromécanique comprenant un système d'accouplement selon l'une des revendications 1 à 13.
